# EUROPÄISCHE PATENTSCHRIFT

(11) **EP 1 251 004 B1**
(45) Veröffentlichungstag und Bekanntmachung des Hinweises auf die Patenterteilung: **18.07.2007**
(21) Anmeldenummer: 02002838.7
(22) Anmeldetag: 08.02.2002
(51) Int. Cl.: B41F 17/00

(54) **Farbgeber in einer Rotationstampondruckmaschine**
Inking device in a rotary printing machine of the transfer-pad type
Dispositif d'encrage d'une machine d'impression rotative au tampon

(30) Priorität: 20.04.2001 DE 10119678
(43) Veröffentlichungstag der Anmeldung: 23.10.2002
(73) Patentinhaber: Tampoprint AG, 70825 Korntal-Münchingen (DE)
(72) Erfinder: Philipp, Wilfried, 70806 Kornwestheim (DE)
(74) Vertreter: Steimle, Josef

(56) Entgegenhaltungen:
- EP-A- 0 012 934
- DE-A- 3 610 326
- DE-A- 4 210 671
- DE-A- 19 518 588
- US-A- 2 096 730
- US-A- 4 178 847
- US-A- 5 435 873

## Beschreibung

Die Erfindung betrifft eine Rotationstampondruckmaschine mit einer Gravurwalze mit vertikal stehender Drehachse, mit einer oder mehreren Tamponwalzen und einem Farbgebersystem zum Einfärben der Gravurwalze.

Rotationstampondruckmaschinen mit vertikal stehenden Gravurwalzen sind bekannt. Bei diesen Walzen besteht die Schwierigkeit, die Farbe gleichmäßig auf die Gravurwalze aufzubringen, so dass die Gravuren vollständig mit Druckfarbe gefüllt sind. Die US-A-5, 435, 873 zeigt ein Drucksystem mit Walzen mit horizontal liegenden Achsen.

Aus der US-A-2, 096, 730 ist eine Druckvorrichtung bekannt, bei der die Walzen schräg stehen und die Gravurwalze von einem eine Archimedische Schraube aufweisenden Farbgebersystem eingefärbt wird. Die Farbe wird von der Gravurwalze auf ein Transportband übertragen, welches von einer Presswalze an die Gravurwalze angepresst wird.

Dieses Problem wird erfindungsgemäß mit einer Rotationstampondruckmaschine gelöst, die die Merkmale des Anspruchs 1 aufweist.

Bei der erfindungsgemäßen Rotationstampondruckmaschine wird die Druckfarbe, mit welcher die Gravurwalze eingefärbt wird, mittels einer Archimedischen Schraube aus der Farbauffangwanne gefördert und über die Leiteinrichtung auf die Umfangsfläche der Gravurwalze geleitet und somit die Gravuren eingefärbt. Von Vorteil ist, dass dieses System erfindungsgemäß berührungslos arbeitet im Gegensatz zu Systemen, die Einfärbewalzen verwenden. Außerdem ist dieses System unabhängig von der Höhe der Gravurwalze, da mittels der Archimedischen Schraube im in Rede stehenden Bereich die Druckfarbe auf jede Höhe gefördert werden kann. Durch die Einstellung des Dosierspaltes kann das System an die Eigenschaften der Farbe angepasst werden.

Bei einer Weiterbildung ist vorgesehen, dass die Archimedische Schraube, die Farbauffangwanne und die Leiteinrichtung Teile des Farbgebersystems sind. Dies hat den wesentlichen Vorteil, dass das Farbgebersystem separat handhabbar ist, ohne dass hiervon die Gravurwalze oder die Tamponwalze betroffen sind. Es müssen demnach, insbesondere beim Wechsel der Druckfarbe, keine neuen Positionseinstellungen weder bei der Gravurwalze noch bei der Tamponwalze vorgenommen werden. Auch die Wartung und Reparatur kann einfacher durchgeführt werden, da das gesamte Farbgebersystem ausgetauscht werden kann.

Die Leiteinrichtung ist vorteilhaft derart ausgebildet, dass sie die Ausgangsöffnung der Archimedischen Schraube umfasst und an die Umfangsfläche der Gravurwalze herangeführt ist. Auf diese Weise kann die Druckfarbe optimal an ihren Bestimmungsort geführt werden.

Mit Vorzug ist die Archimedische Schraube vertikal angeordnet. Es ist jedoch auch denkbar, dass die Archimedische Schraube geringfügig geneigt, insbesondere in Richtung auf die Gravurwalze geneigt ist.

Um überschüssige Farbe problemlos auffangen zu können, ist unterhalb der Gravurwalze eine Sammeleinrichtung für von der Gravurwalze ablaufende Druckfarbe vorgesehen. Diese Sammeleinrichtung ist nach Art eines Sammelbeckens ausgebildet und besitzt einen geneigten Boden, der in die Farbauffangwanne des Farbgebersystems mündet. Auf diese Weise wird die von der Gravurwalze ablaufende Druckfarbe in das Farbgebersystem zurückgeführt.

Eine besonders bevorzugte Ausführungsform sieht vor, dass die Archimedische Schraube von einem drehzahlregelbaren Antrieb angetrieben ist. Auf diese Weise kann die Fördermenge optimal an den Bedarf bzw. an die Art der Druckfarbe angepasst werden.

Bei einer Weiterbildung ist vorgesehen, dass der Antrieb einen Sensor zur Ermittlung der Leistungsaufnahme aufweist. Mittels dieses Sensors kann die Leistung des Antriebs an sich ändernde Umgebungsbedingungen angepasst werden. Hierfür ist eine Überwachungseinrichtung vorgesehen, die die entsprechenden Regelkreise aufweist. So ist z.B. auch eine Zuführvorrichtung für Verdünner vorgesehen, falls die Farbdicke einen Schwellwert überschreitet.

Vorzugsweise ist die Leiteinrichtung an die Höhe der Gravurwalze anpassbar. Auf diese Weise kann, wie bereits erwähnt, das gleiche Farbgebersystem bei unterschiedlich hohen Gravurwalzen, die z.B. Höhen von 50 mm, 100 mm usw. aufweisen können, verwendet werden.

Um Umweltschutzbedingungen zu genügen und um das Verdunsten von Farbbestandteilen zu minimieren, ist das System im Wesentlichen geschlossen ausgeführt.

Um sicher zu stellen, dass die Druckqualität konstant bleibt, ist die Tamponwalze mit einer Restfarbenabholung gekoppelt. Diese Restfarbenabholung, die z.B. als mitlaufende, auf den Tampon aufzupressende Walze ausgebildet ist, trägt an ihrem Umfang eine Farbabholfolie, die bei Bedarf ausgewechselt wird. Selbstverständlich kann auch ein Folienband auf die Umfangswalze der Tamponwalze aufgepresst und dadurch die Restfarbe abgehoben werden.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist.

In der Zeichnung zeigen:
- Figur 1: eine Seitenansicht der erfindungsgemäßen Rotationstampondruckmaschine; und
- Figur 2: eine Draufsicht auf die Rotationstampondruckamschine gemäß Figur 1.

Die Figur 1 zeigt eine insgesamt mit 10 bezeichnete Rotationstampondruckmaschine in Seitenansicht, wobei mit 12 eine Tamponwalze bezeichnet ist, die an einer vertikal stehenden Drehachse 14 befestigt ist. Die Drehachse 14 wird angetrieben über ein Zahnrad 16, welches mit einem Zahnrad 18 kämmt, das an einer Welle 20 befestigt ist. Die Drehachse 14 ist in Lagern 22 hoch präzise gelagert.

An der Welle 20, die eine senkrecht stehende Drehachse 24 bildet, ist eine Gravurwalze 26 drehfest befestigt, auf welcher die Tamponwalze 12 abrollt. Auch die Welle 20 ist in entsprechenden Lagern 28 hoch präzise gelagert.

Seitlich neben der Gravurwalze 26 befindet sich ein insgesamt mit 30 bezeichnetes Farbgebersystem, welches eine Farbauffangwanne 32 aufweist, in welcher Druckfarbe gesammelt wird. In diese Farbauffangwanne 32 taucht eine Archimedische Schraube 34 ein, welche senkrecht ausgerichtet ist und an ihrer Oberseite mit einem Antrieb 36 gekoppelt ist. Die Austragsöffnung 38 der Archimedischen Schraube 34 befindet sich ebenfalls an der Oberseite und mündet in eine Leiteinrichtung 40, welche in Richtung auf die Umfangsfläche 42 der Gravurwalze 32 gerichtet ist. Dabei befindet sich die Spenderöffnung 44 der Leiteinrichtung 40 in unmittelbarer Nachbarschaft zur Gravurwalze 26 und ist lediglich über einen Dosierspalt 46 von dieser beabstandet. Die Spenderöffnung 44 ist auch an die Krümmung der Umfangsfläche 42 angepasst, so dass der Dosierspalt 46 sich nicht ändert. Die Höhe der Spenderöffnung 44 entspricht im Wesentlichen der Höhe der Gravurwalze 26, so dass diese über ihren gesamten Umfang eingefärbt wird. Die Leiteinrichtung 40 ist zwischen der Spenderöffnung 44 und der Austragsöffnung 38 der Archimedischen Schraube 34 im Wesentlichen als Kanal 48 ausgeführt und stetig nach unten geneigt. Beim Stillstand der Archimedischen Schraube 34 läuft dieser Kanal 48 somit leer.

Unterhalb der Gravurwalze 26 befindet sich eine Sammeleinrichtung 50, in welcher von der Umfangsfläche 42 ablaufende Druckfarbe gesammelt und in Richtung der Farbwanne 32 geleitet wird. Hierfür besitzt die Sammeleinrichtung 50 einen geneigten Boden 52, der oberhalb eines Auffangmundes 54 der Farbwanne 32 in einem schüttenartigen Auslass 56 endet.

Der Antrieb 36 ist mit einem (nicht dargestellten) Sensor versehen, welcher die Leistungsaufnahme des Antriebs 36 ermittelt und die Information einer Überwachungseinrichtung zuleitet. Überschreitet die Leistungsaufnahme des Antriebs 36 aufgrund eingedickter Druckfarbe einen voreingestellten Wert, wird der Druckfarbe Verdünner zugeführt, so dass die Viskosität wieder abgesenkt wird. Dies kann über einen Regelkreis automatisch erfolgen. Außerdem kann ein Niveausensor in der Farbauffangwanne 32 vorgesehen sein, der einen zu niedrigen Füllstand meldet.

Der Einfachheit halber wurde auf die Darstellung einer Rakel und einer Restfarbenabholung verzichtet.

Die Figur 2 zeigt eine Draufsicht auf die Rotationstampondruckmaschine 10 und es ist deutlich die Leiteinrichtung 40 zu erkennen, die direkt in den Bereich der Umfangsfläche 42 der Gravurwalze 26 herangeführt ist. Ferner sind noch Zahnräder 58 und 60 dargestellt, welche die beiden Zahnräder 16 und 18 antreiben. Mittels Einstellvorrichtungen 62, 64 und 66 kann die Position der Gravurwalze 26, die Position der Tamponwalze 12, kann der Anpressdruck der Tamponwalze 12 auf die Gravurwalze 26, kann der Anpressdruck der Rakel an die Umfangsfläche 42 der Gravurwalze 26 und können die Höhenlagen der Walzen 12 und 26 eingestellt werden.

Hervorzuheben ist noch, dass das Farbgebersystem 30 als separat handhabbares Bauteil ausgebildet ist, welches z.B. bei einem Wechsel der Druckfarbe nur ausgetauscht werden muss.

## Patentansprüche

1. Rotationstampondruckmaschine (10) mit einer Gravurwalze (26), mit vertikal stehender Drehachse (24), mit einer oder mehreren Tamponwalzen (12) und einem Farbgebersystem (30) zum Einfärben der Gravurwalze (26), wobei das Farbgebersystem (30) eine Farbauffangwanne (32) aufweist und eine in die Farbauffangwanne (32) eintauchende Archimedische Schraube (34) zum Fördern der Druckfarbe vorgesehen ist, wobei die Archimedische Schraube (34) eine die Druckfarbe berührungslos auf die Gravurwalze (26) leitende Leiteinrichtung (40) aufweist, die an die Umfangsfläche (42) der Gravurwalze (26) herangeführt ist und der Dosierspalt (46) zwischen der Leiteinrichtung (40) und der Gravurwalze (26) einstellbar ist.

2. Rotationstampondruckmaschine nach Anspruch 1, **dadurch gekennzeichnet, dass** die Archimedische Schraube (34), die Farbauffangwanne (32) und die Leiteinrichtung (40) Teile des Farbgebersystems (30) sind.

3. Rotationstampondruckmaschine nach einem der vorhergehenden Ansprüche, **dadurch gekennzeichnet, dass** die Archimedische Schraube (34) vertikal angeordnet ist.

4. Rotationstampondruckmaschine nach einem der vorhergehenden Ansprüche, **dadurch gekennzeichnet, dass** unter der Gravurwalze (26) eine Sammeleinrichtung (50) für von der Gravurwalze (26) ablaufende Druckfarbe vorgesehen ist.

5. Rotationstampondruckmaschine nach Anspruch 4, **dadurch gekennzeichnet, dass** die Sammeleinrichtung (50) in die Farbauffangwanne (32) mündet.

6. Rotationstampondruckmaschine nach einem der vorhergehenden Ansprüche, **dadurch gekennzeichnet, dass** die Archimedische Schraube (34) von einem drehzahlregelbaren Antrieb (36) angetrieben ist.

7. Rotationstampondruckmaschine nach Anspruch 6, **dadurch gekennzeichnet, dass** der Antrieb (36) einen Sensor zur Ermittlung der Leistungsaufnahme aufweist.

8. Rotationstampondruckmaschine nach Anspruch 7, **dadurch gekennzeichnet, dass** der Sensor mit einer Überwachungseinrichtung gekoppelt ist.

9. Rotationstampondruckmaschine nach Anspruch 8, **dadurch gekennzeichnet, dass** die Überwachungseinrichtung zur Leistungsanpassung des Antriebs (36) ausgelegt ist.

10. Rotationstampondruckmaschine nach Anspruch 8 oder 9, **dadurch gekennzeichnet, dass** die Überwachungseinrichtung mit einer Zuführvorrichtung für Verdünner gekoppelt ist.

11. Rotationstampondruckmaschine nach einem der vorhergehenden Ansprüche, **dadurch gekennzeichnet, dass** die Leiteinrichtung (40) an die Höhe der Gravurwalze (26) anpassbar ist.

12. Rotationstampondruckmaschine nach einem der vorhergehenden Ansprüche, **dadurch gekennzeichnet, dass** das Farbgebersystem (30) beim Wechsel der Druckfarbe auswechselbar ist.

13. Rotationstampondruckmaschine nach einem der vorhergehenden Ansprüche, **dadurch gekennzeichnet, dass** das Farbgebersystem im Wesentlichen geschlossen ist.

14. Rotationstampondruckmaschine nach einem der vorhergehenden Ansprüche, **dadurch gekennzeichnet, dass** die Tamponwalze(n) (12) mit einer Restfarbenabholung gekoppelt ist (sind).

## Claims

1. A rotary tampon printing press (10) comprising: an engraved roller (26) with a vertical orientated axis (24) of rotation; with one or more tampon rollers (12) and an ink dispending system (30) for inking the engraved roller (26), wherein the ink dispending system (30) comprises an ink trough (32) and an Archimedean screw (34) immersed into said ink trough (32) to transport said printing ink; wherein said Archimedean screw (34) comprises a guiding means (40) for passing the printing ink contactless onto said engraved roller (26), the guiding means (40) being directed to the peripheral surface (42) of said engraved roller (26), and the dosing gap (42) between said guiding means (40) and said engraved roller (26) being adjustable.

2. The rotary tampon printing press of claim 1, **characterized in that** said Archimedean screw (34), said ink trough (32) and said guiding means (40) are parts of said ink dispending system (30).

3. The rotary tampon printing press of one of the preceding claims, **characterized in that** said Archimedean screw (34) is arranged vertical.

4. The rotary tampon printing press of one of the preceding claims, **characterized in that** a collecting means (50) is arranged underneath said engraved roller (26) for collecting printing ink which runs-off said engraved roller (26).

5. The rotary tampon printing press of claim 4, **characterized in that** said collecting means (50) opens into said ink trough (32).

6. The rotary tampon printing press of one of the preceding claims, **characterized in that** said Archimedean screw (34) is driven by a speed controlled drive (36).

7. The rotary tampon printing press of claim 6, **characterized in that** said drive (36) has a sensor for determining the power input.

8. The rotary tampon printing press of claim 7, **characterized in that** said sensor is coupled to a monitoring means.

9. The rotary tampon printing press of claim 8, **characterized in that** said monitoring means is designed for power adjustment of said drive (36).

10. The rotary tampon printing press of claim 8 or 9, **characterized in that** said monitoring means is coupled to a supply device for thinning agents.

11. The rotary tampon printing press of one of the preceding claims, **characterized in that** said guiding means (40) is adjustable to the height of said engraved roller (26).

12. The rotary tampon printing press of one of the preceding claims, **characterized in that** said ink dispensing system (30) is exchangeable when changing the printing ink.

13. The rotary tampon printing press of one of the preceding claims, **characterized in that** said ink dispensing system is substantially closed.

14. The rotary tampon printing press of one of the preceding claims, **characterized in that** said tampon roller(s) (12) is (are) coupled with a residual ink collector.

## Revendications

1. Machine d'impression rotative au tampon (10) comportant un cylindre porte-cliché (26), un axe de rotation (24) s'étendant verticalement, un ou plusieurs cylindres tampon (12) et un système encreur (30) permettant d'encrer le cylindre porte-cliché (26), moyennant quoi le système encreur (30) présente une cuve réceptrice d'encre (32), et il est prévu une vis d'Archimède (34) introduite dans la cuve réceptrice d'encre (32) afin de véhiculer l'encre d'imprimerie, moyennant quoi la vis d'Archimède (34) présente un dispositif directeur (40) acheminant l'encre d'imprimerie sans contact sur le cylindre porte-cliché (26), lequel dispositif directeur se rapproche de la surface périphérique (42) du cylindre porte-cliché (26), et la fente de dosage (46) entre le dispositif directeur (40) et le cylindre porte-cliché (26) est réglable.

2. Machine d'impression rotative au tampon selon la revendication 1, **caractérisée en ce que** la vis d'Archimède (34), la cuve réceptrice d'encre (32) et le dispositif directeur (40) sont des éléments du système encreur (30).

3. Machine d'impression rotative au tampon selon l'une quelconque des revendications précédentes, **caractérisée en ce que** la vis d'Archimède (34) est disposée verticalement.

4. Machine d'impression rotative au tampon selon l'une quelconque des revendications précédentes, **caractérisée en ce que**, sous le cylindre porte-cliché (26), est prévu un dispositif collecteur (50) pour l'encre d'imprimerie quittant le cylindre porte-cliché (26).

5. Machine d'impression rotative au tampon selon la revendication 4, **caractérisée en ce que** le dispositif collecteur (50) débouche dans la cuve réceptrice d'encre (32).

6. Machine d'impression rotative au tampon selon l'une quelconque des revendications précédentes, **caractérisée en ce que** la vis d'Archimède (34) est entraînée par un entraînement (36) pouvant être réglé quant à son nombre de tours.

7. Machine d'impression rotative au tampon selon la revendication 6, **caractérisée en ce que** l'entraînement (36) présente un capteur permettant de déterminer la puissance consommée.

8. Machine d'impression rotative au tampon selon la revendication 7, **caractérisée en ce que** le capteur est couplé à un dispositif de surveillance.

9. Machine d'impression rotative au tampon selon la revendication 8, **caractérisée en ce que** le dispositif de surveillance est conçu afin d'adapter la puissance de l'entraînement (36).

10. Machine d'impression rotative au tampon selon la revendication 8 ou 9, **caractérisée en ce que** le dispositif de surveillance est couplé à un dispositif d'alimentation en agent de dilution.

11. Machine d'impression rotative au tampon selon l'une quelconque des revendications précédentes, **caractérisée en ce que** le dispositif directeur (40) peut être adapté à la hauteur du cylindre porte-cliché (26).

12. Machine d'impression rotative au tampon selon l'une quelconque des revendications précédentes, **caractérisée en ce que** le système encreur (30) peut être remplacé lors du changement de l'encre d'imprimerie.

13. Machine d'impression rotative au tampon selon l'une quelconque des revendications précédentes, **caractérisée en ce que** le système encreur est sensiblement fermé.

14. Machine d'impression rotative au tampon selon l'une quelconque des revendications précédentes, **caractérisée en ce que** le ou les cylindre(s) tampon (12) est/sont couplé(s) à un dispositif de récupération de l'encre restante.
